# FASCICULE DE BREVET EUROPEEN

(11) **EP 2 650 734 B1**
(45) Date de publication et mention de la délivrance du brevet: **24.01.2018**
(21) Numéro de dépôt: 12164124.5
(22) Date de dépôt: 13.04.2012
(51) Int. Cl.: G04C 10/00

(54) **Fixation de pile à contact amélioré**
Batteriebefestigung mit verbessertem Kontakt
Battery attachment with improved contact

(43) Date de publication de la demande: 16.10.2013
(73) Titulaire: ETA SA Manufacture Horlogère Suisse, 2540 Grenchen (CH)
(72) Inventeur: Ferri, Yvan, 1004 Lausanne (CH); Rychen, Stéphane, 3027 Bern (CH); Willemin, Roger, 2540 Grenchen (CH)
(74) Mandataire: Giraud, Eric

(56) Documents cités:
- EP-A2- 1 256 856
- FR-A- 1 467 190
- US-B1- 6 381 199

## Description

### Domaine de l'invention

L'invention concerne une structure de pièce d'horlogerie comportant au moins une carrure et un fond pour renfermer un module électronique ou électrique comportant lui-même une platine dont un compartiment est agencé pour la réception d'un accumulateur d'énergie électrique, ledit module comportant encore au moins un circuit avec au moins une zone de contact électrique, et un contacteur de liaison pour assurer une liaison électrique entre un dit accumulateur et ladite au moins une zone de contact, ledit contacteur étant rigide et comportant des moyens de rappel élastique tendant à le ramener à une géométrie de repos.

L'invention concerne encore une pièce d'horlogerie comportant au moins une telle structure.

L'invention concerne le domaine de l'horlogerie, et en particulier le domaine des montres comportant au moins un circuit électronique ou électrique alimenté par un accumulateur tel qu'une pile ou similaire. L'invention concerne plus particulièrement la liaison mécanique et électrique entre un accumulateur et un circuit, de part et d'autre d'une platine.

### Arrière-plan de l'invention

La qualité des contacts électriques dans une montre doit être assurée en permanence, dans toute configuration d'utilisation, et notamment d'accélération ou de choc. Tout particulièrement, la permanence de l'alimentation électrique depuis un accumulateur, en général une pile, rend nécessaire une très bonne connexion entre les pôles de cet accumulateur et le ou les circuits d'utilisation. On connaît notamment la fixation d'une pile dans un logement constitué par des languettes de ressort, qui maintiennent la pile tout en assurant le contact sur un de ses pôles. Le contact à l'autre pôle est effectué couramment par un connecteur souple, ou, de préférence, par une patte faisant ressort, fixée par vis ou rivets à une platine.

Du côté des circuits d'utilisation, on connaît les contacts réalisés par des connecteurs souples soudés, par des barrettes enfichables, ou par des pattes ressort appuyées sur le circuit, également par vis, rivet ou similaire, ou bien constituant de petits cavaliers pinçant le circuit sur l'épaisseur de sa tranche.

Pour réaliser un contact permanent de qualité, avec le nombre le plus réduit de composants, on connaît encore , par exemple par le document JP11-281 776 au nom de MIYOTA, un ressort comportant deux bras, dont l'un prend appui sur un circuit, et l'autre prend appui sur une pile, ce dernier pouvant être maintenu par un fond de la montre. Toutefois, ces appuis sont de même sens, et l'appui permanent de la patte de ressort sur le circuit n'est pas garanti. Une telle disposition nécessite par ailleurs une liaison mécanique dédiée à l'assemblage du circuit sur une platine porteuse de la pile.

Le document EP 1 256 856 A2 au nom de SEIKO INSTR INC décrit un dispositif électronique avec une languette de connexion électrique entre un circuit et un accumulateur, cette languette comporte des ouvertures coopérant avec des pions fixés sur la platine.

Le document FR 1 467 190 A au nom de RADIOTECHNIQUE COPRIM RTC, décrit un circuit comportant deux lames de connexion, l'une pour le plus de l'accumulateur, l'autre pour le moins, chacune reliée sous contrainte élastique à une zone particulière de contact d'un circuit.

### Résumé de l'invention

L'invention se propose d'assurer une liaison permanente entre l'alimentation et le circuit utilisateur, par un mécanisme sous contrainte, qui ne soit pas sujet aux perturbations d'utilisation. L'invention se propose, tout en assurant cette condition, de solidariser le circuit à la platine porteuse de l'accumulateur ou de la pile, et ceci avec le nombre minimal de composants.

A cet effet, l'invention concerne une structure de pièce d'horlogerie selon la revendication 1.

L'invention concerne encore une pièce d'horlogerie comportant au moins une telle structure.

Un seul contacteur faisant ressort prédisposé dans la montre de part et d'autre de l'assemblage du circuit, de la platine et de l'accumulateur, est ainsi mis sous contrainte lors de la pose et de la fermeture du fond de la montre, ce qui assure, par pincement de cet assemblage, la solidarisation de ses composants, en même temps qu'un excellent contact électrique entre l'accumulateur et le circuit.

L'invention ne nécessite aucun composant annexe, vis, rivet, ou similaire, et est donc particulièrement économique en coût ainsi qu'en temps d'assemblage.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe selon un plan perpendiculaire à une surface de contact d'un accumulateur, une structure de pièce d'horlogerie comportant une carrure et un fond pour renfermer un module comportant une platine dont un compartiment renferme un accumulateur d'énergie électrique, ce module comportant un circuit avec une zone de contact électrique, et un contacteur de liaison selon l'invention pour assurer une liaison électrique entre cet accumulateur et cette zone de contact ;
- la figure 2 représente, de façon similaire à la figure 1, une structure où le fond et la carrure forment un ensemble monobloc ;
- la figure 3 représente, de façon schématisée et en perspective, un contacteur de liaison selon l'invention, qui comporte deux brins reliés par un bras transversal, et, aux extrémités libres de ces deux brins opposées à ce bras transversal, des doigts saillant latéralement ;
- la figure 4 représente, de façon schématisée et en vue de dessus, une structure analogue à celle de la figure 1, avec le contacteur de liaison de la figure 3, dont les extrémités libres des deux brins sont introduites dans des logements de la carrure, qui sont agencés pour autoriser le passage de ces doigts saillants, dans une position transitoire de flexion latérale du contacteur, ici représenté dans une position permanente où ses deux brins sont sensiblement parallèles, et où la partie distale de ces deux brins immobilise un circuit visible sous les logements de la carrure. Cette figure 4 est illustrée à l'état libre du contacteur de liaison, avant sa mise sous contrainte par fermeture du fond de la montre ;
- la figure 5 est une vue de bout selon la direction A de la figure 4 ;
- la figure 6 est une vue en coupe, similaire à la figure 1, de la structure des figures 4 et 5, montrant le passage d'un deuxième bras du contacteur de liaison dans un tel logement de la carrure ;
- la figure 7 représente, de façon schématisée et en perspective, une variante de contacteur de liaison selon l'invention, avec un brin unique muni d'un plat transversal pour interdire son basculement ;
- la figure 8 représente, sous forme d'un schéma-blocs, une pièce d'horlogerie comportant une structure selon l'invention.

### Description détaillée des modes de réalisation préférés

L'invention concerne le domaine de l'horlogerie, et en particulier le domaine des montres comportant au moins un circuit électronique ou électrique alimenté par un accumulateur tel qu'une pile ou similaire. L'invention concerne plus particulièrement la liaison mécanique et électrique entre un accumulateur 5 et un circuit 6, de part et d'autre d'une platine 4. En particulier, il s'agit, dans une montre, d'assurer en toute circonstance le contact entre le plus de la pile et le fond de la boîte.

L'invention concerne une structure 1 de pièce d'horlogerie 100, notamment une montre, comportant au moins une carrure 2 et un fond 3 pour renfermer un module 10 électronique ou électrique. Ce module 10 comporte lui-même une platine 4 dont un compartiment 41 est agencé pour la réception d'un accumulateur d'énergie électrique 5, notamment une pile. Ce module 10 comporte encore au moins un circuit 6 avec au moins une zone de contact 7 électrique, et un contacteur de liaison 8 pour assurer une liaison électrique entre un accumulateur 5 et une zone de contact 7. Ce contacteur 8 est rigide et comporte des moyens de rappel élastique tendant à le ramener à une géométrie de repos. Dans une version préférée mais non limitative de l'invention, ce contacteur de liaison 8 est entièrement élastique et est réalisé sous la forme d'un ressort.

Selon l'invention, le contacteur 8 comporte au moins un premier bras 82 et au moins un deuxième bras 86 constituant ensemble une pince pour serrer l'un vers l'autre le circuit 6 et l'accumulateur 5.

Tel que visible sur la figure 1, dans une réalisation préférée, le fond 3 est agencé pour prendre appui, par au moins une première surface d'appui 31, sur au moins une première surface d'appui complémentaire 81 que comporte un premier bras 82 du contacteur 8. Ce premier bras 82 est agencé pour prendre appui par une première surface de contact électrique 83 sur un accumulateur 5 positionné dans son compartiment 2. Le fond 3 est encore agencé pour prendre appui, par au moins une deuxième surface d'appui 32, sur au moins une deuxième surface d'appui complémentaire 84 que comporte le premier bras 81 du contacteur 8, de façon à plaquer l'accumulateur 5 sur la platine 4. Cet appui, à la fois électrique et mécanique, est réalisé grâce à la forme particulière du contacteur de liaison 8, et son effet est amplifié par la mise sous contrainte de ce contacteur 8 par un effort de compression F exercé sur le fond 3, vers l'accumulateur 5. Cet effort de compression est exercé à chaque fois qu'on referme le fond 3 de la montre, après un échange de pile par exemple. Comme on le verra ci-après, la configuration de la structure 1 et celle du contacteur 8 sont telles que l'utilisateur n'a pas besoin de prendre de précaution particulière lors d'une telle opération de routine.

La carrure 2 est agencée pour prendre appui, par au moins une troisième surface d'appui 21, sur au moins une troisième surface d'appui complémentaire 85 que comporte un deuxième bras 86 du contacteur 8. Ce deuxième bras 86 est agencé pour prendre appui par une quatrième surface de contact 87 sur une zone de contact 7 du circuit 6, de façon à plaquer le circuit 6 sur la platine 4. C'est grâce à cet appui en arc-boutement du contacteur 8 qu'il est possible de plaquer efficacement son deuxième bras 86 sur le circuit 6 et sa zone de contact 7, ou ses zones de contact 7, s'il y en a plusieurs.

De préférence, le premier bras 82 forme un premier coude 88 au niveau de sa première surface de contact électrique 83, entre la première surface d'appui complémentaire 81 et la deuxième surface d'appui complémentaire 84, de façon à assurer le contact de la première surface de contact électrique 83 avec l'accumulateur 5 quand le contacteur 8 est poussé vers l'accumulateur 5 sous l'effet d'un effort de pression F appliqué sur le fond 3 vers l'accumulateur 5.

L'invention concerne le domaine de l'horlogerie, et en particulier le domaine des montres comportant au moins un circuit électronique ou électrique alimenté par un accumulateur tel qu'une pile ou similaire. L'invention concerne plus particulièrement la liaison mécanique et électrique entre un accumulateur et un circuit, de part et d'autre d'une platine.

Quand le fond 3 et la carrure 2 sont deux composants séparés, le contacteur 8 forme de préférence un deuxième coude 89 entre la deuxième surface d'appui complémentaire 84 et la troisième surface d'appui complémentaire 85. Le circuit 6 est plaqué contre la platine 4 du côté opposé par rapport à celui du compartiment 2. Et le contacteur 8 forme ainsi une pince tendant à rapprocher le circuit 6 d'un accumulateur 5 inséré dans le compartiment 41, la pince étant en arc-boutement sur la carrure 2 sous l'action d'un effort de compression F appliqué sur le fond 3 pour le pousser vers la carrure 2.

Quand le fond 3 et la carrure 2 forment un composant monobloc unique, notamment mobile par rapport à la platine 4, le contacteur 8 forme aussi de préférence un deuxième coude 89 entre la deuxième surface d'appui complémentaire 84 et la troisième surface d'appui complémentaire 85. Le circuit 6 est plaqué contre la platine 4 du côté opposé par rapport à celui du compartiment 2. Le contacteur 8 forme une pince tendant à rapprocher le circuit 6 d'un accumulateur 5 inséré dans le compartiment 2, la pince étant en arc-boutement sur la carrure 2 sous l'action d'un effort de compression F appliqué sur le fond 3 pour le pousser vers la platine 4.

De préférence, le contacteur 8 est un ressort, qui comporte au moins un bras transversal 91 ou/et un plat 92 perpendiculaire à un premier bras 82 et à un deuxième bras 86 qu'il comporte dans un même plan perpendiculaire à une surface de contact 51 de l'accumulateur 5, pour empêcher le basculement du contacteur 8 sous l'effet du d'un effort de compression F appliqué sur le fond 3 vers l'accumulateur 5.

Dans la réalisation de la figure 3, le ressort 8 comporte au moins deux brins 80, 180 sensiblement parallèles reliés par au moins un bras transversal 91, chaque brin 80, 180, comportant une extrémité libre 90, 190, avec un doigt transversal 93, 193, saillant latéralement pour subordonner l'extraction du ressort 8 d'un logement 22 de la carrure 2 à l'application d'un effort tendant à rapprocher ou à éloigner l'un de l'autre les deux brins 80, 180. Sur le deuxième brin 180 on retrouve toutes les zones du premier brin 80, ici renumérotées sous format 1xx, xx étant l'identification de la zone correspondante du premier brin 80. Dans une réalisation préférée, le premier brin 80 et le deuxième brin 180 sont rigoureusement identiques et parallèles.

La figure 7 illustre un contacteur 8 simplifié avec un brin unique 80 muni d'un plat transversal 92 pour interdire son basculement.

La figure 6 montre une carrure 2 avec au moins un logement 22 pour le passage d'un deuxième bras 86 du contacteur 8 de liaison. Cette variante est celle qui est illustrée par les figures 4 et 5, et qui présente sur la variante de la figure 1 l'avantage d'un pré-maintien en position du contacteur 8, l'utilisateur n'a pas à rechercher la position adéquate lors d'un changement de pile, la coopération des extrémités libres 90 et 190 du contacteur 8 avec les logements 22 s'impose d'elle-même, et le montage dans la meilleure position est ainsi assuré.

La figure 4 illustre une telle structure 1. Les extrémités libres 90, 190 des deux brins 80, 180, sont introduites dans des logements 22 de la carrure 2, qui sont agencés pour autoriser le passage de ces doigts saillants, dans une position transitoire de flexion latérale du contacteur 8 par rapprochement des extrémités de ses brins par simple pincement. Le contacteur 8 est représenté sur la figure 4 après son insertion dans les logements 22, et relâchement des deux brins 80 et 180, dans une position permanente où ces deux brins sont sensiblement parallèles, et où la partie distale de ces deux brins immobilise un circuit 6 visible sous les logements 22 de la carrure 2. Cette figure 4 est illustrée à l'état libre du contacteur 8, avant sa mise sous contrainte par fermeture du fond 3 de la montre 100. En effet, les coudes 89 et 189 ne touchent pas encore les troisièmes surfaces d'appui 21 de la carrure 2, ici constituées par une face des logements 2 qui sont des ouvertures oblongues. C'est lors de l'appui et de la fermeture du fond 3 que le contacteur 8 est poussé vers ces faces d'appui, et est mis sous contrainte, immobilisant définitivement le circuit 6 tout en assurant son contact électrique avec l'accumulateur 5.

La coopération de fermeture du fond 3 avec structure de la montre 100 n'est pas détaillée ici. Elle peut consister en un visage du fond 3 sur la carrure 2 quand ils sont indépendants, ou sur la platine 4 quand ils sont monobloc, ou sur un autre composant de structure de la pièce d'horlogerie 100.

L'invention concerne encore une pièce d'horlogerie 100, en particulier une montre, comportant au moins une telle structure 1.

## Revendications

1. Structure (1) de pièce d'horlogerie (100) comportant au moins une carrure (2) et un fond (3) pour renfermer un module (10) électronique ou électrique comportant lui-même une platine (4) dont un compartiment (41) est agencé pour la réception d'un accumulateur d'énergie électrique (5), ledit module (10) comportant encore au moins un circuit (6) avec au moins une zone de contact (7) électrique, et un contacteur de liaison (8) pour assurer une liaison électrique entre un dit accumulateur (5) et ladite au moins une zone de contact (7), ledit contacteur (8) étant rigide et comportant des moyens de rappel élastique tendant à le ramener à une géométrie de repos, **caractérisée en ce que** ledit contacteur (8) comporte au moins un premier bras (82) et au moins un deuxième bras (86) constituant ensemble une pince pour serrer l'un vers l'autre ledit circuit (6) et ledit accumulateur (5), et **caractérisée en ce que** ledit accumulateur d'énergie électrique (5) et un dit circuit (6) sont disposés de part et d'autre de ladite platine (4) qu'un dit premier bras (82) et un dit deuxième bras (86) enserrent lorsqu'ils serrent l'un vers l'autre.

2. Structure (1) selon la revendication 1, **caractérisée en ce que** ledit fond (3) est agencé pour prendre appui, par au moins une première surface d'appui (31), sur au moins une première surface d'appui complémentaire (81) que comporte un dit premier bras (82) dudit contacteur (8), lequel premier bras (82) est agencé pour prendre appui par une première surface de contact électrique (83) sur un dit accumulateur (5) positionné dans son dit compartiment (2), et **en ce que** ledit fond (3) est encore agencé pour prendre appui, par au moins une deuxième surface d'appui (32), sur au moins une deuxième surface d'appui complémentaire (84) que comporte ledit premier bras (81) dudit contacteur (8), de façon à plaquer ledit accumulateur (5) sur ladite platine (4).

3. Structure (1) selon la revendication 1 ou 2, **caractérisée en ce que** ladite carrure (2) est agencée pour prendre appui, par au moins une troisième surface d'appui (21), sur au moins une troisième surface d'appui complémentaire (85) que comporte un dit deuxième bras (86) dudit contacteur (8), lequel deuxième bras (86) est agencé pour prendre appui par une quatrième surface de contact (87) sur ladite au moins une zone de contact (7) dudit circuit (6) de façon à plaquer ledit circuit (6) sur ladite platine (4).

4. Structure (1) selon la revendication 2, **caractérisée en ce que** ledit premier bras (82) forme un premier coude (88) au niveau de sa dite première surface de contact électrique (83), entre ladite première surface d'appui complémentaire (81) et ladite deuxième surface d'appui complémentaire (84), de façon à assurer le contact de ladite première surface de contact électrique (83) avec ledit accumulateur (5) quand ledit contacteur (8) est poussé vers ledit accumulateur (5) sous l'effet d'un effort de pression (F) appliqué sur ledit fond (3) vers ledit accumulateur (5).

5. Structure (1) selon les revendications 2 et 3, **caractérisée en ce que** ledit contacteur (8) forme un deuxième coude (89) entre ladite deuxième surface d'appui complémentaire (84) et ladite troisième surface d'appui complémentaire (85), **en ce que** ledit circuit (6) est plaqué contre ladite platine (4) du côté opposé par rapport à celui dudit compartiment (2), et **en ce que** ledit contacteur (8) forme une pince tendant à rapprocher ledit circuit (6) d'un dit accumulateur (5) inséré dans ledit compartiment (2), ladite pince étant en arc-boutement sur ladite carrure (2) sous l'action d'un effort de compression (F) appliqué sur ledit fond (3) pour le pousser vers ladite carrure (2).

6. Structure (1) selon la revendication 5, **caractérisée en ce que** ledit fond (3) et ladite carrure (2) forment un ensemble monobloc mobile par rapport à ladite platine (4).

7. Structure (1) selon l'une des revendications 1 à 6, **caractérisée en ce que** ledit contacteur (8) est un ressort, qui comporte au moins un bras transversal (91) ou/et un plat (92) perpendiculaire à un dit premier bras (82) et à un dit deuxième bras (86) qu'il comporte dans un même plan perpendiculaire à une surface de contact (51) dudit accumulateur (5), pour empêcher le basculement dudit contacteur (8) sous l'effet dudit d'un effort de compression (F) appliqué sur ledit fond (3) vers ledit accumulateur (5).

8. Structure (1) selon la revendication 7, **caractérisée en ce que** ledit ressort (8) comporte au moins deux brins (80 ; 180) sensiblement parallèles reliés par au moins un bras transversal (91), chaque dit brin (80 ; 180) comportant une extrémité libre (90 ; 190) avec un doigt transversal (93 ; 193) pour subordonner l'extraction dudit ressort (8) d'un logement (22) de ladite carrure (2) à l'application d'un effort tendant à rapprocher ou à éloigner l'un de l'autre lesdits deux brins (80 ; 180).

9. Pièce d'horlogerie (100) comportant au moins une structure (1) selon l'une des revendications 1 à 8.

## Patentansprüche

1. Struktur (1) für ein Zeitmessgerät (100), umfassend mindestens ein Gehäusemittelteil (2) und einen Boden (3), um ein elektronisches oder elektrisches Modul (10) einzuschließen, das seinerseits eine Platine (4) aufweist, wovon ein Fach (41) dafür ausgelegt ist, einen Akkumulator (5) für elektrische Energie aufzunehmen, wobei das Modul (10) ferner mindestens eine Schaltung (6) mit mindestens einem Bereich (7) für elektrischen Kontakt und einen Verbindungsschalter (8) aufweist, um eine elektrische Verbindung zwischen einem solchen Akkumulator (5) und des mindestens einen Kontaktbereichs (7) sicherzustellen, wobei der Schalter (8) starr ist und elastische Rückstellmittel aufweist, die bestrebt sind, ihn in eine Ruhegeometrie zurückzuführen, **dadurch gekennzeichnet, dass** der Schalter (8) mindestens einen ersten Arm (82) und mindestens einen zweiten Arm (86) aufweist, die zusammen eine Zange bilden, um die Schaltung (6) und den Akkumulator (5) aneinander zu klemmen, und **dadurch gekennzeichnet, dass** der Akkumulator (5) für elektrische Energie und eine Schaltung (6) auf beiden Seiten der Platine (4) angeordnet sind, die ein erster Arm (82) und ein zweiter Arm (86) einklemmen, wenn sie gegeneinander geklemmt werden.

2. Struktur (1) nach Anspruch 1, **dadurch gekennzeichnet, dass** der Boden (3) dafür ausgelegt ist, sich über mindestens eine erste Abstützfläche (31) auf mindestens einer ersten komplementären Abstützfläche (81) abzustützen, die ein erster Arm (82) des Schalters (8) aufweist, wobei der erste Arm (82) dafür ausgelegt ist, sich auf einer ersten Oberfläche (83) für elektrischen Kontakt auf einem Akkumulator (5), der in seinem Fach (2) angeordnet ist, abzustützen, und dass der Boden (3) ferner dafür ausgelegt ist, sich über mindestens eine zweite Abstützfläche (32) auf mindestens einer zweiten komplementären Abstützfläche (84) abzustützen, die der erste Arm (81) des Schalters (8) aufweist, derart, dass der Akkumulator (5) auf die Platine (4) gedrückt wird.

3. Struktur (1) nach Anspruch 1 oder 2, **dadurch gekennzeichnet, dass** das Gehäusemittelteil (2) dafür ausgelegt ist, sich über mindestens eine dritte Abstützfläche (21) auf mindestens einer dritten komplementären Abstützfläche (85) abzustützen, die ein zweiter Arm (86) des Schalters (8) aufweist, wobei der zweite Arm (86) dafür ausgelegt ist, sich über eine vierte Kontaktoberfläche (87) auf dem mindestens einen Kontaktbereich (7) der Schaltung (6) abzustützen, derart, dass die Schaltung (6) auf die Platine (4) gedrückt wird.

4. Struktur (1) nach Anspruch 2, **dadurch gekennzeichnet, dass** der erste Arm (82) auf Höhe seiner ersten Oberfläche (83) für elektrischen Kontakt zwischen der ersten komplementären Abstützfläche (81) und der zweiten komplementären Abstützfläche (84) eine erste Krümmung (88) aufweist, derart, dass der Kontakt der ersten Oberfläche (83) für elektrischen Kontakt mit dem Akkumulator (5) sichergestellt ist, wenn der Schalter (8) unter der Einwirkung einer Druckkraft (F), die auf den Boden (3) in Richtung Akkumulator (5) ausgeübt wird, zu dem Akkumulator (5) hin geschoben wird.

5. Struktur (1) nach den Ansprüchen 2 und 3, **dadurch gekennzeichnet, dass** der Schalter (8) zwischen der zweiten komplementären Abstützfläche (84) und der dritten komplementären Abstützfläche (85) eine zweite Krümmung (89) bildet, dass die Schaltung (6) auf der in Bezug auf das Fach (2) gegenüberliegenden Seite gegen die Platine (4) gedrückt wird und dass der Schalter (8) eine Zange bildet, die bestrebt ist, die Schaltung (6) an einen in sein Fach (2) eingesetzten Akkumulator (5) anzunähern, wobei die Zange unter der Einwirkung einer Kompressionskraft (F), die auf den Boden (3) ausgeübt wird, um ihn zu dem Gehäusemittelteil (2) hin zu schieben, an dem Gehäusemittelteil (2) gebogen anliegt.

6. Struktur (1) nach Anspruch 5, **dadurch gekennzeichnet, dass** der Boden (3) und das Gehäusemittelteil (2) eine einteilige Baugruppe bilden, die in Bezug auf die Platine (4) beweglich ist.

7. Struktur (1) nach einem der Ansprüche 1 bis 6, **dadurch gekennzeichnet, dass** der Schalter (8) eine Feder ist, die mindestens einen transversalen Arm (91) und/oder eine ebene Fläche (92) senkrecht zu dem ersten Arm (82) und zu einem zweiten Arm (86) umfasst, den sie in einer Ebene senkrecht zu einer Kontaktfläche (51) des Akkumulators (5) aufweist, um das Schwenken des Schalters (8) unter der Einwirkung einer Kompressionskraft (F), die auf den Boden (3) in Richtung des Akkumulators (5) ausgeübt wird, zu verhindern.

8. Struktur (1) nach Anspruch 7, **dadurch gekennzeichnet, dass** die Feder (8) mindestens zwei Stränge (80; 180) umfasst, die im Wesentlichen parallel über mindestens einen transversalen Arm (91) verbunden sind, wobei jeder Strang (80; 180) ein freies Ende (90; 190) mit einem Querfinger (93; 193) aufweist, um das Herausziehen der Feder (8) aus einem Aufnahmeraum (22) des Gehäusemittelteils (2) von der Ausübung einer Kraft abhängig zu machen, die bestrebt ist, die beiden Stränge (80; 180) aneinander anzunähern oder voneinander zu entfernen.

9. Zeitmessgerät (100), umfassend mindestens eine Struktur (1) nach einem der Ansprüche 1 bis 8.

## Claims

1. Structure (1) for a timepiece (100) including at least a middle part (2) and a back cover (3) for confining an electronic or electrical module (10), which in turn includes a plate (4), a compartment (41) of which is arranged to receive an electrical energy accumulator (5), said module (10) further including at least one circuit (6) with at least one electrical contact area (7), and a connecting contactor (8) to provide an electrical connection between one said accumulator (5) and said at least one contact area (7), said contactor (8) being rigid and comprising an elastic return means tending to return said contactor to a rest geometry, **characterized in that** said contactor (8) includes at least one first arm (82) and at least one second arm (86) together forming a clamp for pressing said circuit (6) and said accumulator (5) towards each other, and **characterized in that** said electrical energy accumulator (5) and one said circuit (6) are disposed on either side of said plate (4) clamped by one said first arm (82) and one said second arm (86) when said arms press one towards the other.

2. Structure (1) according to claim 1, **characterized in that** said back cover (3) is arranged to bear, via at least a first bearing surface (31), on at least a first complementary bearing surface (81) comprised in one said first arm (82) of said contactor (8), said first arm (82) is arranged to bear, via a first electrical contact surface (83) on one said accumulator (5) positioned in its said compartment (2), and **in that** said back cover (3) is further arranged to bear, via at least one second bearing surface (32), on at least one second complementary bearing surface (84) comprised in said first arm (81) of said contactor (8), so as to press said accumulator (5) onto said plate (4).

3. Structure (1) according to claim 1 or 2, **characterized in that** said middle part (2) is arranged to bear, via at least a third bearing surface (21), on at least one third complementary bearing surface (85) comprised in one said second arm (86) of said contactor (8), said second arm (86) is arranged to bear, via a fourth contact surface (87) on said at least one contact area (7) of said circuit (6) so as to press said circuit (6) onto said plate (4).

4. Structure (1) according to claim 2, **characterized in that** said first arm (82) forms a first elbow (88) on said first electrical contact surface (83) thereof, between said first complementary bearing surface (81) and said second complementary bearing surface (84), so as to guarantee contact between said first electrical contact surface (83) and said accumulator (5) when said contactor (8) is pushed towards said accumulator (5) as a result of a pressure (F) applied to said back cover (3) towards said accumulator (5).

5. Structure (1) according to claims 2 and 3, **characterized in that** said contactor (8) forms a second elbow (89) between said second complementary bearing surface (84) and said third complementary bearing surface (85), **in that** said circuit (6) is pressed against said plate (4) on the opposite side relative to that of said compartment (2), and **in that** said contactor (8) forms a clamp tending to move said circuit (6) closer to a said accumulator (5) inserted into said compartment (2), said clamp arching onto said middle part (2) under the action of a compressive force (F) applied to said back cover (3) to push said back cover towards said middle part (2).

6. Structure (1) according to claim 5, **characterized in that** said back cover (3) and said middle part (2) form a single-piece assembly which is movable with respect to said plate (4).

7. Structure (1) according to any of claims 1 to 6, **characterized in that** said contactor (8) is a spring, which includes at least one transverse arm (91) and/or a flat portion (92) perpendicular to one said first arm (82) and to one said second arm (86) comprised therein in the same plane perpendicular to a contact surface (51) of said accumulator (5), to prevent said contactor (8) tipping under the effect of a compressive force (F) applied to said back cover (3) towards said accumulator (5).

8. Structure (1) according to claim 7, **characterized in that** said spring (8) includes at least two substantially parallel strands (80; 180) connected by at least one transverse arm (91), each said strand (80; 180) comprising a free end (90; 190) with a transverse finger (93: 193) to make the removal of said spring (8) from a housing (22) of said middle part (2) conditional on the application of a strain tending to move one of said two strands (80; 180) closer to or further away from the other.

9. Timepiece (100) including at least one structure (1) according to any of claims 1 to 8.
